# FASCICULE DE BREVET EUROPEEN

(11) **EP 2 415 939 B1**
(45) Date de publication et mention de la délivrance du brevet: **29.05.2013**
(21) Numéro de dépôt: 11290322.4
(22) Date de dépôt: 13.07.2011
(51) Int. Cl.: E03F 5/22, F16B 2/12

(54) **Installation à accessoire retenu à un mât**
Zusatzanlage, die an einem Mast gehalten wird
Installation with an accessory fastened to a mast

(30) Priorité: 03.08.2010 FR 1003252
(43) Date de publication de la demande: 08.02.2012
(73) Titulaire: KSB S.A.S, 92635 Gennevilliers (FR)
(72) Inventeur: Caigny, Michel, 59139 Wattignies (FR)
(74) Mandataire: Eidelsberg, Victor Albert

(56) Documents cités:
- DE-U1-202007 014 537
- US-A- 4 886 426

## Description

Dans les installations, telles que de relevage des eaux usées équipées de pompes, on trouve régulièrement des accessoires de commande ou de détection servant à la gestion du bon fonctionnement de l'ensemble (régulateurs de niveaux, sondes, etc.).

Ces accessoires sont installés:
- en version pendulaire avec un point de fixation sur le câble électrique en partie supérieure et maintenus en place en partie inférieure par une masse installée directement sur le câble (sensible au flux du liquide et à l'emmêlement des câbles),
- en version sur support fixe, les interventions pour remplacer des accessoires défaillants sont rendues difficiles, car les bassins sont en exploitation et donc en eau, il est souvent fait appel à une société extérieure pour vidanger avant toute intervention, augmentant le coût de l'intervention et il faut encore accéder à la pièce défectueuse en descendant dans la cuve souillée (présence de gaz, déchets, manque de place pour la manutention = danger pour l'intervenant).

DE-U-20.2007.014537 divulgue une installation avec une contruction de support et des moyens de retenue comprenant un plat (20) avec une languette inférieure, un coulisseau (30), et un support (10) ayant une oreille (11) supérieure et inférieure.

L'invention vise une installation, qui ne nécessite plus qu'un technicien entre à l'intérieur de la cuve avec ses outils pour fixer et régler les accessoires, qui facilite les démontages et les remontages dans les cuves et ouvrages en béton et qui ne nécessite plus de vidange préalable avant d'intervenir sur les accessoires.

On y parvient par une installation selon la revendication 1.

L'accessoire suspendu au câble est notamment un flotteur.

Pour changer ou réparer le flotteur, on sort le mât de la cuve et on fait coulisser le coulisseau vers le haut, ce qui permet d'écarter du plat les deux oreilles du support, de retirer le support, de dénouer le lien et de procéder au remplacement ou à la réparation.

Pour empêcher que le coulisseau ne remonte en fonctionnement, le plat a une languette supérieure élastique en saillie vers l'extérieur et dont le bord libre est tourné vers le bas, qui est disposée au-dessus du coulisseau. Cette languette supérieure empêche le coulisseau de remonter. En appuyant sur la languette, on peut faire remonter le coulisseau.

De préférence, la patte et les languettes sont formées par des crevés du coulisseau et de la partie principale du plat, laquelle est de préférence une pièce en acier embouti ou en matière plastique moulée.

Le mât peut être suspendu au couvercle de la cuve ou être supporté par le fond de la cuve ou être maintenu le long de la paroi latérale de la cuve.

Aux dessins annexés, donné uniquement à titre d'exemples :
la Figure 1 est une vue en élévation d'une installation de relevage des eaux usées suivant l'invention ;
la Figure 2 est une vue en élévation du support ;
la Figure 3 en est une vue de côté ; et
la Figure 4 est une vue en perspective du guide-câble.

L'installation représentée à la Figure 1 comprend une cuve 1, dans laquelle se dresse verticalement un mât 2, qui peut être plein ou tubulaire. Une partie 3 principale d'un plat est fixée sur la paroi latérale du mât 2 par des épaulements 4 d'extrémité ceinturés par des colliers 5.

Le plat comporte deux crevés définissant des languettes 6, 7 s'écartant du plan de la partie 3 du plat vers l'extérieur, l'une des languettes 7 se trouve au bas du plat, tandis que la languette 6 élastique se trouve en haut du plat. Entre elles, peut coulisser un coulisseau 8 comportant une patte 9 pendant vers le bas.

Un support, représenté à la Figure 4, comporte une oreille 10 supérieure et une oreille 11 inférieure, ainsi qu'un guide-câble 12 en forme de U, dans l'âme duquel est ménagé un passage 13 débouchant sur les deux faces latérales extérieures des branches du U. Lorsqu'un câble est guidé dans la partie en U du support, un lien est passé dans le passage 13 et est noué au-dessus de l'ouverture du U pour y retenir le câble.

Le support est introduit par l'oreille 10 entre la patte 9 et la partie 3 principale du plat et par l'oreille 11 sous la languette 7 et est ainsi retenu sur le plat.

Pour retirer le support, on retire le mât 2 de la cuve 1, on appuie sur la languette 6, on fait coulisser le coulisseau 8 vers le haut sur la languette 6, on fait sortir l'oreille 10 de dessous la patte 9, on retire l'oreille 11 inférieure de dessous là languette 7 inférieure, ce qui libère le support du mât 2, on rompt le lien, on sort le câble du guide-câble 12, on remplace le flotteur en-dehors de la cuve 1, on remet le câble, auquel le nouveau flotteur est suspendu, dans le guide-câble 12, on fait passer un nouveau lien dans le passage 13 pour retenir le câble dans le guide-câble 12, puis on remet en place le support sur le plat en introduisant successivement les oreilles 11 et 10 sous la languette 7 inférieure et sous la patte 9, on ramène le coulisseau 8 à sa position initiale et on remet le mât dans la cuve 1.

## Revendications

1. Installation comprenant un mât (2) destiné à être monté dans une cuve, de manière à pouvoir en être retiré par le haut, et comprenant un accessoire retenu au mât (2) par des moyens de retenue, les moyens de retenue comprenant :
- un plat ayant une partie (3) principale, qui est fixée au mât (2) et de laquelle une languette (7) inférieure part en saillie vers l'extérieur en ayant le bord libre vers le haut,
- un coulisseau (8) coulissant sur le plat au-dessus de la languette inférieure et muni d'une patte (9) inférieure en saillie vers l'extérieur et dont le bord libre est tourné vers le bas,
- un support ayant une oreille (10) supérieure serrée entre la patte (9) du coulisseau (8) et la partie (3) principale du plat, une oreille (11) inférieure serrée entre la languette (7) inférieure du plat et la partie (3) principale du plat, et
- un guide-câble (12) porté par le support et ayant un passage (13) pour le passage d'un lien noué autour d'un câble qui est logé dans le guide-câble (12) et auquel est suspendu l'accessoire.

2. Installation suivant la revendication1, **caractérisée par** une languette (6) supérieure élastique du plat, qui est en saillie vers l'extérieur et dont le bord libre est tourné vers le bas, qui est disposée au-dessus du coulisseau (8).

3. Installation suivant la revendication 2, **caractérisée en ce que** la languette (6) supérieure et la languette (7) inférieure sont formées par des crevés de la partie (3) principale du plat.

4. Installation suivant l'une quelconque des revendications précédentes, **caractérisée en ce que** la patte (9) est formé par un crevé du coulisseau (8).

5. Installation suivant l'une quelconque des revendications précédentes, **caractérisée en ce que** c'est une installation de relevage des eaux usées.

## Patentansprüche

1. Anlage, umfassend einen Mast (2), der dazu bestimmt ist, so in einem Tank montiert zu werden, dass er nach oben daraus herausgenommen werden kann, und umfassend ein am Mast (2) über Halteeinrichtungen gehaltenes Zubehör, wobei die Halteeinrichtungen umfassen:
- ein Flachteil mit einem Hauptteil (3), der am Mast (2) befestigt ist und von dem eine untere Zunge (7) nach außen vorspringt, wobei die freie Kante nach oben steht,
- einen Schieber (8), der am Flachteil oberhalb der unteren Zunge gleitet und mit einer nach außen vorspringenden unteren Lasche (9) ausgestattet ist, deren freie Kante nach unten zugewendet ist,
- einen Träger mit einem oberen Lappen (10), der zwischen der Lasche (9) des Schiebers (8) und dem Hauptteil (3) des Flachteils eingeklemmt ist, und einem unteren Lappen (11), der zwischen der unteren Zunge (7) des Flachteils und dem Hauptteil (3) des Flachteils eingeklemmt ist, und
- eine Kabelführung (12), die durch den Träger getragen ist und eine Durchführung (13) zum Hindurchführen eines Binders aufweist, der um ein Kabel geknotet ist, das in der Kabelführung (12) liegt und an dem das Zubehör aufgehängt ist.

2. Anlage nach Anspruch 1, **gekennzeichnet durch** eine obere elastische Zunge (6) des Flachteils, die nach außen vorspringt, deren freie Kante nach unten zugewendet ist und die oberhalb des Schiebers (8) angeordnet ist.

3. Anlage nach Anspruch 2, **dadurch gekennzeichnet, dass** die obere Zunge (6) und die untere Zunge (7) durch Stanzungen des Hauptteils (3) des Flachteils ausgebildet sind.

4. Anlage nach einem beliebigen der vorhergehenden Ansprüche, **dadurch gekennzeichnet, dass** die Lasche (9) durch eine Stanzung des Schiebers (8) ausgebildet ist.

5. Anlage nach einem beliebigen der vorhergehenden Ansprüche, **dadurch gekennzeichnet, dass** sie eine Abwasserhebeanlage ist.

## Claims

1. Installation comprising a mast (2) designed to be mounted in a tank so as to be able to be removed from the top and comprising an attachment held on the mast (2) by retaining means, the retaining means comprising:
- a flat part with a main part (3) which is secured to the mast (2) and from which a lower tongue (7) projects to the exterior with the free edge facing upwards,
- a slide block (8) sliding on the flat part above the lower tongue and provided with a lower tab (9) projecting to the outside and the free edge of which faces downwards,
- a support comprising a upper ear (10) clamped between the tab (9) of the slide block (8) and the main part (3) of the flat part, a lower ear (11) clamped between the lower tongue (7) of the flat part and the main part (3) of the flat part and
- a cable guide (12) held by the support and having an opening (13) for the passage of a link tied around a cable which is accommodated in the cable guide (12) and onto which the attachment is suspended.

2. Installation according to claim 1, **characterised by** an upper elastic tongue (6) of the flat part, which projects towards the outside and the free edge of which faces downwards, which is arranged above the slide block (8).

3. Installation according to claim 2, **characterised in that** the upper tongue (6) and the lower tongue (7) are formed by recesses in the main part (3) of the flat part.

4. Installation according to any one of the preceding claims, **characterised in that** the tab (9) is formed by a recess in the slide block (8).

5. Installation according to any one of the preceding claims, **characterised in that** it is an installation for lifting waste water.
